# EUROPÄISCHE PATENTSCHRIFT

(11) **EP 3 472 021 B1**
(45) Veröffentlichungstag und Bekanntmachung des Hinweises auf die Patenterteilung: **04.03.2020**
(21) Anmeldenummer: 17722783.2
(22) Anmeldetag: 11.05.2017
(51) Int. Cl.: B61G 1/00

(54) **ABDECKUNG FÜR EINEN KUPPLUNGSKOPF EINER KUPPLUNGSANORDNUNG UND INSBESONDERE EINEN KUPPLUNGSKOPF EINER MITTELPUFFERKUPPLUNG**
COVERING FOR A COUPLING HEAD OF A COUPLING ASSEMBLY AND IN PARTICULAR A COUPLING HEAD OF A CENTRE BUFFER COUPLING
COUVERTURE POUR UNE TÊTE D'ATTELAGE D'UN DISPOSITIF D'ATTELAGE, EN PARTICULIER UNE TÊTE D'ATTELAGE D'UN ATTELAGE CENTRAL

(30) Priorität: 15.06.2016 DE 102016210642
(43) Veröffentlichungstag der Anmeldung: 24.04.2019
(73) Patentinhaber: Voith Patent GmbH, 89522 Heidenheim (DE)
(72) Erfinder: ROMUND, Mathias, 21710 Engelschoff (DE); SCHOLZ, Denny, 38300 Wolfenbüttel (DE)
(86) Internationale Anmeldenummer: PCT/EP2017/061267
(87) Internationale Veröffentlichungsnummer: WO 2017/215850

(56) Entgegenhaltungen:
- EP-A1- 1 350 703
- EP-A1- 2 308 738
- WO-A1-2005/000658
- DE-U1- 20 316 075

## Beschreibung

Die Erfindung betrifft eine Abdeckung für einen Kupplungskopf einer Kupplungsanordnung eines schienengebundenen Fahrzeuges, insbesondere einen Kupplungskopfabdeckung, im Einzelnen mit den Merkmalen aus dem Oberbegriff des Anspruchs 1. Die Erfindung betrifft ferner eine Kupplungsanordnung mit einer erfindungsgemäßen Abdeckung.

Bei schienengebundenen Fahrzeugen werden zur Verbindung zwischen einzelnen Waggons Kupplungsanordnungen, insbesondere von Form von Mittelpufferkupplungen, vorgesehen. Deren Aufgabe besteht darin, die einzelnen Waggons sicher und ohne großen manuellen Aufwand miteinander mechanisch zu verbinden und zu entkoppeln. Die Kupplungsanordnungen weisen dazu einen Kupplungskopf auf, der mit dem Kupplungskopf einer Gegen-Kupplung in Eingriff bringbar ist. Dabei ist es neben der mechanischen Verbindung erforderlich, zusätzlich zwischen den einzelnen Waggons elektrische und/oder pneumatische Verbindungen herzustellen. Diese werden über zusätzliche Funktionskomponenten, wie beispielsweise Elektrokontaktkupplungen und Luftkupplungen realisiert, die im Bereich des Kupplungskopfes gelagert und zum Teil auch relativ gegenüber diesem verschiebbar an diesem geführt sind. Im entkuppelten Zustand, d.h. der Kupplungskopf ist frei von einem Zusammenwirken mit einem Gegen-Kupplungskopf, sind der Kupplungskopf, insbesondere die Bauteile zur mechanischen Kopplung und auch die zusätzlichen Funktionskomponenten den Witterungseinflüssen ungeschützt ausgesetzt, was zu Funktionsbeeinträchtigungen bei Verschmutzung und auch zu Beschädigungen führen kann. Zur Vermeidung dieser negativen Auswirkungen ist eine Reihe von Maßnahmen bekannt. Die Druckschrift DE 4300393 A1 offenbart eine Ausführung zum Schutz eines Kupplungskopfes, welche eine horizontal schwenkbare Abdeckung vorsieht, die in Form fester Schalen die Nase des Triebfahrzeuges bilden. In der Regel werden diese Abdeckungen in Halbschalenbauweise durch Stangen und gelenkige Gestelle mittels pneumatischen oder hydraulischen Antrieben vor die Kupplung geschwenkt und in den Kopfbereich des Triebfahrzeuges zurückgefahren.

Weitere Ausführungen von Abdeckungen des stirnseitigen Bereiches eines Kupplungskopfes sind beispielsweise aus DE 44 45 182 C1, DE 43 12 405 und DE 106 35 382 A1 vorbekannt. Diese sind häufig sehr kostspielig und lassen sich sinnvoll nicht an allen Triebfahrzeugen anbringen. Insbesondere ist der erforderliche Bauraum für die Kinematik der jeweiligen Schwenkeinrichtungen nicht immer bereitstellbar.

In EP 1 524 165 B1 wird zur Vermeidung der Nachteile eine Ausführung beschrieben, welche eine flexible und an nahezu jede Kupplungsgröße anpassbare sowie an der Kupplung zu befestigenden Abdeckung vorsieht. Diese Abdeckung ist dabei als flexible Haube ausgeführt und weist im hinteren Bereich eine Öffnung zum Aufziehen auf die Kupplungsanordnung auf sowie in ihrem vorderen Bereich eine oder mehrere Verschlusseinrichtungen. Die flexible Ausführung bedingt jedoch eine erforderliche Anpassung einer einzelnen Haube an den Einsatzfall, um fest am Kupplungskopf anliegen zu können und somit hinsichtlich der Lage an diesem fixiert zu werden. Dies bedeutet jedoch, dass die Anordnung zusätzlicher Funktionseinheiten und deren Betätigung, insbesondere bei der Realisierung erforderlicher Relativbewegungen gegenüber dem Kupplungskopf, nur bedingt oder gar nicht mit einer derartigen Abdeckung vor Umwelt- und Witterungseinflüssen schützbar sind. Ein weiteres wesentliches Problem besteht darin, dass im gekuppelten Zustand des Kupplungskopfes mit dem Kupplungskopf einer Gegen-Kupplung zwar eine Abdeckung des Außenumfanges in Erstreckungsrichtung des Kupplungskopfes gegeben ist, jedoch der eigentliche Kupplungsbereich, insbesondere der Bereich, an welchem die beiden Kupplungsköpfe aneinander anliegen, nicht geschützt ist.

Der Erfindung liegt daher die Aufgabe zugrunde, eine Abdeckung für einen Kupplungskopf einer Kupplungsanordnung derart weiterzubilden, dass die Nachteile aus dem Stand der Technik vermieden werden. Insbesondere ist auf eine einfach ausgestaltete, an eine Vielzahl unterschiedlicher Kupplungsgrößen einfach anpassbare Ausbildung der Kupplungsabdeckung abzustellen, die neben einem Schutz des Kupplungskopfes vor Kontaminaten, wie Staub, Eis, Schnee und Feuchtigkeit gleichzeitig auch einen Schutz von zusätzlich am Kupplungskopf anzubringenden Funktionselementen und Funktionseinheiten auf einfache Art und Weise gewährleistet. Ferner ist auch im gekuppelten Zustand nach Möglichkeit eine Abdichtung des Kupplungsbereiches, bzw. bei Mittelpufferkupplungen vom Typ Scharfenberg der Kupplungsebene zwischen dem Kupplungskopf und dem Kupplungskopf einer Gegen-Kupplung bereitzustellen.

Die erfindungsgemäße Lösung ist durch die Merkmale des Anspruchs 1 und 11 charakterisiert. Vorteilhafte Ausgestaltungen sind in den Unteransprüchen beschrieben.

Eine Abdeckung für einen Kupplungskopf einer Kupplungsanordnung eines schienengebundenen Fahrzeuges, insbesondere eines Kupplungskopfes einer Mittelpufferkupplung, im getrennten oder gekuppelten Zustand von einem Kupplungskopf einer Gegen-Kupplungsanordnung, umfassend eine Haube zum wenigstens mittelbaren Umschließen des Außenumfanges des Kupplungskopfes über zumindest einen Teilbereich der Erstreckung des Kupplungskopfes in Längsrichtung in Umfangsrichtung um eine Längsachse der Kupplungsanordnung betrachtet, wobei die Haube in Erstreckungsrichtung in Längsrichtung betrachtet in einem ersten Endbereich eine Öffnung zum Freigeben des Zuganges zur Stirnseite des Kupplungskopfes und in einem zweiten Endbereich eine Öffnung zum Durchführen von Teilen der Kupplungsanordnung aufweist, ist erfindungsgemäß dadurch gekennzeichnet, dass die Haube von einer starren Stützstruktur gebildet wird, welche Einrichtungen zum ortsfesten Befestigen/Lagern an der Kupplungsanordnung aufweist und die Abdeckung im in Längsrichtung betrachtet ersten Endbereich der Stützstruktur ein Abdeckelement zum Freigeben oder Abdecken der Öffnung zum Freigeben des Zuganges zur Stirnseite des Kupplungskopfes umfasst, welches lösbar mit der Stützstruktur verbunden ist.

Unter Stützstruktur im Sinne der Erfindung werden alle Umhüllungen verstanden, die durch eine feste Grundgeometrie charakterisiert sind, wobei diese Grundgeometrie durch Wandungen oder eine Trägerstruktur vorgegeben sein kann. Insbesondere werden davon alle von einer vollständig flexibel ausgebildeten Haube abweichende Strukturen verstanden. D.h. es ist nicht ausgeschlossen, dass die starre Stützstruktur auch flexible Teilwandungsbereiche aufweisen kann.

Eine Kupplungsanordnung umfasst in der Regel zumindest einen Kupplungskopf und eine mit diesem wenigstens mittelbar verbundene Kupplungsstange.

Die erfindungsgemäße Lösung bietet den Vorteil, dass durch die Ausgestaltung der Haube als starre Baueinheit, welche ortsfest gegenüber der Kupplungsanordnung an dieser angeordnet ist, aufwendige Kinematiken zum Freigeben des Kupplungskopfes zum Zusammenwirken mit einem Kupplungskopf einer Gegen-Kupplung vermieden werden und eine standardisierte einfache Lagerung und Befestigung mit einer standardisierten Haubenausbildung für eine Vielzahl unterschiedlicher Kupplungsköpfe möglich ist. Die erfindungsgemäße Art der Stützstrukturausbildung bietet ferner den Vorteil, einen Innenraum im Abstand zum Außenumfang des Kupplungskopfes auszubilden, welcher die Aufnahme von Zusatzkomponenten, wie einer Elektrokontaktkupplung erlaubt, ohne dass diese in ihrer Funktionsweise beeinträchtigt werden, sondern vielmehr ebenfalls vor Umwelteinflüssen geschützt sind.

Die Ausbildung der Stützstruktur kann gemäß einer ersten Grundvariante als selbsttragende Stützstruktur erfolgen. Die starre Stützstruktur wird dann aus wenigstens zwei oder mehreren miteinander verbundenen Hüllwänden unter Ausbildung einer selbsttragenden Tragstruktur gebildet. Die Einrichtungen zum Befestigen/Lagern am Kupplungskopf oder einem anderen Element der Kupplungsanordnung sind an den Hüllwänden vorgesehen. Diese Lösung bietet den Vorteil, dass auf eine separate Tragstruktur verzichtet werden kann und diese Funktion in Funktionskonzentration bereits über die Hüllwände und deren Verbindungen mit realisiert wird. Im Einzelnen ist es möglich, Lagerkomponenten weiterer am Kupplungskopf zu lagernder Funktionskomponenten mit in die selbstragende Struktur zu integrieren, beispielsweise einen Verbindungssteg zwischen zwei benachbarten Hüllwänden und zur Verbindung mit einer Komponente der Kupplungsanordnung gleichzeitig in Funktionskonzentration als Komponente zur Lagerung/Befestigung einer weiteren Funktionskomponente auszubilden.

In einer zweiten Grundausführung weist die Stützstruktur einen Tragrahmen und an diesem befestigte Hüllwände auf. Die Einrichtungen zum Befestigen/Lagern am Kupplungskopf oder einem anderen Element der Kupplungsanordnung sind dann am Tragrahmen vorgesehen. Dies bietet den Vorteil, dass mit einer Tragstruktur, die standardisiert für eine Vielzahl von Kupplungsköpfen ausgebildet ist, durch die Ausgestaltung der Hüllwände auf verschiedene Einsatzanforderungen reagiert werden kann und ferner bei Beschädigung einzelner Wandbereiche ein einfacher Austausch dieser gegeben ist.

Die Stützstruktur kann als teilweise den Kupplungskopf in Umfangsrichtung umschließende Struktur oder aber in einer besonders vorteilhaften Ausbildung den Kupplungskopf in Umfangsrichtung vollständig unter Ausbildung eines Innenraumes zum Aufnehmen zumindest des Kupplungskopfes umschließende Struktur ausgebildet sein. Diese weist im zweiten Endbereich ein eine Öffnung zum Durchführen von Teilen der Kupplungsanordnung, insbesondere einer Kupplungsstange aufweisendes weiteres Abdeckelement auf. Ausführungen mit nur teilweiser Umschließung bedingen ein flächiges Anliegen zumindest eines Teilbereiches der Stützstruktur am Kupplungskopf und sind daher mit erhöhtem Fertigungsaufwand verbunden. Die vorteilhafte vollständige Umschließung erlaubt auch eine beabstandete Anordnung des Innenumfanges der Stützstruktur gegenüber dem Kupplungskopf und ist somit hinsichtlich Dimensionierung und einzuhaltender Toleranzen freier.

Die Stützstruktur weist zur Kapselung des Kupplungskopfes und Vermeidung des Einwirkens von Umwelteinflüssen im Bereich des hinteren Endes des Kupplungskopfes im zweiten Endbereich ein weiteres Abdeckelement auf, das entweder integral mit einer Hüllwand der Stützstruktur ausgebildet ist oder mit einer Hüllwand oder einem Tragrahmen der Stützstruktur verbunden ist. Das weitere Abdeckelement weist eine Öffnung auf zum Hindurchführen der Kupplungsstange und ggf. weiterer Funktionskomponenten. Die separate Ausbildung des weiteren Abdeckelementes bietet den Vorteil, die Abdeckung hinsichtlich der erforderlichen Durchführungen im hinteren Endbereich flexibel ausbilden zu können bei ggf. gleichbleibender Stützstruktur.

Zur lösbaren Verbindung zwischen Abdeckelement und Stützstruktur im vorderen, d.h. zur Gegen-Kupplung gerichteten Endbereich der Kupplungsanordnung ist an der Stützstruktur und/oder dem in Längsrichtung der Stützstruktur betrachtet im ersten Endbereich vorgesehenen Abdeckelement zumindest eine Einrichtung zum lösbaren Verbinden von Stützstruktur und Abdeckelement vorgesehen. Die einzelne Einrichtung umfasst dazu kraft- und/oder formschlüssige Verbindungselemente.

Gemäß einer vorteilhaften Weiterbildung weist zur Gewährleistung einer Abdeckung auch im gekuppelten Zustand mit einer Gegen-Kupplung bzw. zur Abdichtung des Kuppelbereiches die Stützstruktur im ersten Endbereich wenigstens einen oder mehrere Flächenbereiche auf, die wenigstens mittelbar mit komplementär dazu ausgebildeten Flächenbereichen an einer Abdeckung einer Gegen-Kupplung in Wirkverbindung bringbar sind. Der Flächenbereich ist vorzugsweise vollständig in Umfangsrichtung um die Kupplungslängsachse verlaufend ausgebildet, im mit einem komplementär an der Gegen-Kupplung vorgesehenen Flächenbereich entweder direkt oder über zwischengeordnete Komponenten in Wirkverbindung unter Umschließung eines gemeinsam gebildeten Innenraumes für die beiden miteinander gekuppelten Kupplungsköpfe verbracht werden zu können.

In einer besonders vorteilhaften Ausführung sind die Flächenbereiche als Stoßflächen ausgebildet. Diese sind vorzugsweise senkrecht ausgerichtet, d.h. die Stoßflächen liegen in einer Ebene, welche in Einbaulage an der Kupplungsanordnung durch zwei Senkrechte zu Längsachse charakterisiert ist. Dabei kann gemäß einer ersten Variante über ein Anliegen der Stoßflächen einer Abdeckung am Kupplungskopf mit der Abdeckung des mit diesem gekuppelten Gegen-Kupplungskopfes bereits eine vollständige Kapselung zweier miteinander gekuppelter Kupplungen realisiert werden und damit im Einsatzbereich auch eine Abdichtung der Kupplungsebene realisiert werden.

In einer weiteren vorteilhaften Variante sind an einem einzelnen Flächenbereichen Funktionselemente, insbesondere in Form einer Dichteinrichtung oder einer Bürstenanordnung vorgesehen. Diese dienen einer Verbesserung der Abschirm-und ggf. auch Abdichtwirkung der gekuppelten Kupplungsköpfe gegenüber Umwelteinflüssen.

Eine Kupplungsanordnung für ein schienengebundenes Fahrzeug zur Kopplung mit der Kupplungsanordnung einer Gegen-Kupplung ist erfindungsgemäß mit einer Abdeckung gemäß einem der Ansprüche 1 bis 10 ausgebildet.

In einer vorteilhaften Ausbildung ist die Abdeckung zur sicheren und stabilen Lagerung über eine Dreipunktlagerung an der Kupplungsanordnung ortsfest gelagert, in besonders vorteilhafter Weise im zweiten Endbereich der Stützstruktur an der Kupplungsstange und über zwei weitere Lager-/Befestigungsstellen am Kupplungskopf.

Gemäß einer besonders vorteilhaften Ausbildung der Abdeckung ist der Innenumfang der Stützstruktur über Teilbereiche beabstandet zum Kupplungskopf unter Ausbildung eines Aufnahmeraumes für weitere am Kupplungskopf befestigte Funktionselemente verlaufend ausgebildet. Dadurch können auch diese Funktionselemente vor Umgebungseinflüssen geschützt werden, wobei dieser Schutz einfach und auch mit standardisierten Stützstrukturen möglich ist. Entscheidend ist lediglich, dass der umschlossene Innenraum derart bemessen ist, nach Aufnahme des Kupplungskopfes noch weitere freie Räume zur Aufnahme weiterer Komponenten aufzuweisen.

In einer weiteren vorteilhaften Ausbildung ist vorgesehen, Komponenten der Tragstruktur oder aber bei selbstragender Stützstruktur Komponenten der Verbindung der Hüllwände oder Verbindungseinrichtungen zum Kupplungskopf in Funktionskonzentration auch zur Anbindung von Funktionskomponenten an den Kupplungskopf zu nutzen.

Als zusätzliche Funktionskomponenten werden insbesondere Elektrokupplungen, Luftkupplungen oder andere Verbindungseinrichtungen zur elektrischen, hydraulischen oder pneumatischen Verbindung zwischen einzelnen benachbarten Waggons verstanden. Für diese kann auf separate Träger verzichtet werden.

Die erfindungsgemäße Lösung ist für jegliche Art von Kupplungsköpfen geeignet. Besonders bevorzugt ist diese für Kupplungsköpfe vom Typ Scharfenberg geeignet.

Die erfindungsgemäße Lösung ist nachfolgend anhand von Figuren erläutert.

Die Figuren 1a und 1b verdeutlichen in vereinfachter Darstellung anhand einer Perspektivansicht aus einem Ausschnitt einer Kupplungsanordnung 3 die Ausbildung einer erfindungsgemäßen Abdeckung 1 für einen Kupplungskopf 2 einer derartigen Kupplungsanordnung 3. Die Figuren 1a und 1b zeigen die Abdeckung 1 frei von einem stirnseitigen Abdeckelement 8. Die Figur 1c zeigt in einer Ansicht auf die Stirnseite des Kupplungskopfes 2 die Abdeckung 1 mit der Stirnwand 8. Die Abdeckung 1 mit dem Abdeckelement 8 im geschlossenen Zustand ohne Kupplungsanordnung 3 ist in Figur 2a und die Abdeckung 1 in einer Perspektivansicht mit abgenommenem Abdeckelement 8 ist in Figur 2b wiedergegeben. Die Beschreibung der Komponenten bezieht sich auf alle Figuren. Für gleiche Elemente sind daher gleiche Bezugszeichen verwendet.

Bei der Kupplungsanordnung 3 handelt es sich um eine Zugkupplung, insbesondere in Form einer Mittelpufferkupplung eines schienengebundenen Fahrzeuges. Diese umfasst neben dem Kupplungskopf 2 und eine mit diesem verbundene oder integral ausgeführte Kupplungsstange 4. Im dargestellten Fall in den Figuren 1a und 1b ist ausschnittsweise ein Teil der Kupplungsstange 4 mit dargestellt. Die Kupplungsanordnung 3 ist beim Einsatz in schienengebundenen Fahrzeugen beispielhaft einem Wagen zugeordnet und dient der Kopplung mit einer entsprechenden Gegen-Kupplungsanordnung eines mit dem Wagen zu verbindenden weiteren Wagens. Die Kupplungsanordnung 3 ist dabei durch eine Erstreckung in Längsrichtung charakterisiert. Die Längsrichtung kann durch den Verlauf der Längsachse L beschrieben werden, welche mit der Mittenachse der Kupplungsstange 4 zusammenfällt und in der Neutralstellung der Kupplungsanordnung 3 beim Einsatz in schienengebundenen Fahrzeugen mit der Längsrichtung des Schienenfahrzeuges zusammenfällt. Zur Verdeutlichung der einzelnen Richtungen ist beispielhaft ein Koordinatensystem an die Kupplungsanordnung 3 angelegt. Die X-Achse beschreibt die Erstreckung in Längsrichtung, die Y-Achse die Erstreckung in Breitenrichtung, das heißt senkrecht zur Längsachse L in einer horizontalen Ebene betrachtet, während die Z-Richtung die Erstreckung in Höhenrichtung wiedergibt.

Die erfindungsgemäße Abdeckung 1 umfasst eine, den Außenumfang 5 des Kupplungskopfes 2 über seine Erstreckung in Längsrichtung betrachtet in Umfangsrichtung um die Längsachse L der Zugkupplung betrachtet umschließende Stützstruktur 6 und ein, mit der Stützstruktur 6 lösbar verbindbares, in den Figuren 1a und 1b nicht dargestelltes Abdeckelement 8. Die Stützstruktur 6 weist in Längsrichtung betrachtet in einem ersten Endbereich 12 eine Öffnung 14 zum Freigeben des Zuganges zur Stirnseite 10 des Kupplungskopfes 2 und in einem zweiten Endbereich 13 eine Öffnung 15 zum Durchführen von Teilen der Kupplungsanordnung 3 auf. Die Stützstruktur 6 ist starr ausgebildet, d.h. ist durch eine definierte Grundgeometrie(Kontur charakterisiert. Diese ist über hier im Einzelnen nicht dargestellte Einrichtungen zum ortsfesten Befestigen/Lagern an der Kupplungsanordnung 3 an dieser gelagert bzw. befestigt. Die Lagerung erfolgt im dargestellten Fall als DreipunktLagerung, einmal an der Kupplungsstange 4 über die in Figur 1b dargestellte Einrichtung 18, insbesondere Befestigungsschelle und hier nicht ersichtlich am Kupplungskopf 2 über im umschlossenen Innenraum angeordnete Befestigungseinrichtungen. Die Abdeckung 1 weist ferner im in Längsrichtung betrachtet ersten Endbereich der Stützstruktur ein Abdeckelement 8 zum Freigeben oder Abdecken der Öffnung 14 zum Zwecke der Freigabe des Zuganges zur Stirnseite 10 des Kupplungskopfes 2 auf. Das Abdeckelement 8 ist über miteinander in Wirkverbindung bringbare Verbindungselemente am Abdeckelement 8 und/oder der Stützstruktur 6 im ersten Endbereich 12 unter Ausbildung der Verbindung 19 lösbar verbunden. Das Abdeckelement 8 ist nur in den Figuren 1c und 2a, 2b wiedergegeben und dient der Abdeckung des Kupplungskopfes 2 im ungekuppelten Zustand. Die Stützstruktur 6 ist als Haube ausgebildet.

Die Abdeckung 1 ist gegenüber dem Kupplungskopf 2 ortsfest angeordnet. Die Stützstruktur 6 wird hier von einer Mehrzahl von starren Wandungen 9.1 bis 9.n gebildet. Die von der Stützstruktur 6 gebildete Haube ist dabei manuell abnehmbar und beschreibt eine feste, den Kupplungskopf 2 umschließende Struktur. Im dargestellten Fall erfolgt die Ausbildung der Abdeckung 1 bzw. der den Kupplungskopf 2 in Umfangsrichtung über seine Erstreckung in Längsrichtung umschließenden Stützstruktur 6 aus einer Mehrzahl von einzelnen Wandelementen 9.1 bis 9.n. Die Stützstruktur 6 ist hier, wie anhand eines Ausschnittes in Figur 3 wiedergegeben als selbsttragende Konstruktion durch die Verbindungen der Wandelemente 9.1 bis 9.n ausgeführt. Erkennbar sind hier zusätzlich Bestandteile der zur Befestigung und Lagerung am Kupplungskopf 2 vorgesehenen Einrichtungen 22a, 22b. Diese sind hier als Stützleisten ausgebildet, welche an der Stützstruktur 6 befestigt sind und mit dem Kupplungskopf 2 verbunden werden können. Diese Stützleisten können in Funktionskonzentration ferner auch zur Befestigung anderer Funktionselemente genutzt werden. Bei einer besonders vorteilhaften Ausführung wird zur Lagerung am Kupplungskopf 2 eine Stützleiste 22a, 22b genutzt, welche Bestandteil eines Halters einer Elektrokontaktkupplung ist.

Denkbar ist es auch- hier jedoch nicht dargestellt - einen Tragrahmen vorzusehen, welcher eine Grundstruktur bzw. Grundkonstruktion für die Anbringung der einzelnen Wandungen bildet.

Entscheidend bei allen Ausführungen ist, dass ein Umschließen über den Erstreckungsbereich in Längsrichtung des Kupplungskopfes 2 gegeben ist. Dabei kann die Erstreckung der Stützstruktur 6 entweder lediglich über die Erstreckung des Kupplungskopfes 2 in Längsrichtung erstreckend ausgeführt sein oder aber mit einer Erstreckung darüber hinaus. Das die Stützstruktur 6 beschreibende haubenartige Bauteil kann derart angeordnet und ausgebildet sein, dass dieses den Kupplungskopf in Umfangsrichtung entweder berührend bzw. über einen Teilbereich des Außenumfangs berührend umschließt oder aber diesen vollständig umschließend ausgeführt ist. In den in Figuren 1 und 2 wiedergegeben Ausführungen ist die Stützstruktur 6 derart ausgebildet, dass zusätzliche Funktionselemente 7, wie beispielsweise eine Elektrokupplung mit von dem von der Stützstruktur 6 umschlossenen Innenraum umschlossen werden.

Zur Abdeckung der Öffnung 15 ist ein weiteres Abdeckelement 16 vorgesehen. Dieses ist entweder integral mit der Stützstruktur 6 ausgebildet oder aber von einem separaten Element, beispielsweise Stirnwandelement mit zumindest einer Durchgangsöffnung 15 gebildet. Das weitere Abdeckelement 16 ist dabei entweder lösbar oder auch unlösbar mit der Stützstruktur 6 verbunden.

Die Figuren 2a zeigt die Abdeckung 1 gemäß Figur 1a, 1b, 1c aus Stützstruktur 6 und Abdeckelement 8 in einer Ansicht über die Erstreckung in Längsrichtung. Die Figur 2b zeigt beispielhaft die Stützstruktur 6 frei von dem Abdeckelement 8 in einer Perspektivansicht.

In der Figur 2a ersichtlich ist, dass die Abdeckung 1 sich über einen Erstreckungsbereich des Kupplungskopfes 2 in Längsrichtung erstreckend ausgebildet ist. Die Erstreckung der Stützstruktur 6 ist dabei gleich oder vorzugsweise größer als die Erstreckung des Kupplungskopfes 2 in Längsrichtung. Das Abdeckelement 8 ist am ersten Endbereich 12 angeordnet und lösbar mit der Stützstruktur 6 verbunden. Die Ausbildung erfolgt derart, dass die stirnseitigen Vorsprünge und Ausnehmungen am Kupplungskopf 2 umschlossen werden. Bei Ausbildung des Kupplungskopfes 2 vom Typ Scharfenberg ist es auch dabei erforderlich, den Kegel am Kupplungskopf zu umschließen, welcher in der gekuppelten Stellung in einen Trichter am Gegen-Kupplungselement eintaucht. Im einfachsten Fall erfolgt dies durch eine entsprechende Ausführung am Abdeckelement 8, insbesondere einer Ausbuchtung.

In Figur 2a ist das Abdeckelement 8 mit der Stützstruktur 6 im ersten Endbereich 12 lösbar über eine Verbindungseinrichtung 19 verbunden. Ferner ist ein weiteres Abdeckelement 16 im zweiten Endbereich 13 vorgesehen. Das zweite Abdeckelement 16 wird hier von einem Wandelement 9.n gebildet, welches zusammen mit den weiteren Wandelementen 9.1 bis 9.4 die Stützstruktur 6 bildet. Das zweite Abdeckelement 16 in Form des Wandelementes 9.n weist dabei vorzugsweise Ausnehmungen bzw. Durchgangsöffnungen 15 für Funktionselemente auf. Ferner sind am Wandelement 9.n vorzugsweise Befestigungseinrichtungen 18 vorgesehen, die im dargestellten Fall der Kopplung der Abdeckung 1 und Lagerung an der Kupplungsstange 4 dienen.

Die Abdeckung 1 kann wie bereits ausgeführt als selbsttragende Konstruktion ausgebildet sein, die an wenigstens einer Lagerstelle am Kupplungskopf 2 und/oder der Kupplungsstange 4 gelagert ist. Denkbar ist es auch, eine separate Tragkonstruktion auszubilden, die am Kupplungskopf 2 oder Kupplungsstange 4 oder beidem gelagert ist und lediglich durch ihre Wand verkleidet wird.

Entscheidend bei allen Ausführungen ist, dass die Stützstruktur 6 ortsfest gegenüber der Kupplungsanordnung anordenbar ist und zumindest das Abdeckelement 8 lösbar mit der Stützstruktur 6 verbunden ist, wobei das Abdeckelement 8 derart ausgebildet ist, den Kupplungskopf 2 an der Stirnseite in Längsrichtung betrachtet vollständig abzudecken. Die gesamte Abdeckung dient dabei dem vollständigen Umschließen eines Kupplungskopfes 2, insbesondere auch der mit diesem verbundenen Bauteile in Umfangsrichtung und damit Schutz vor Verschmutzungen im ungekuppelten Zustand.

Im Fall einer gewünschten Kupplung mit einer Gegen-Kupplungsanordnung ist das Abdeckelement 8 abnehmbar. Der Kupplungskopf 2 ist an der Stirnseite 10 frei zur Kupplung mit dem Kupplungskopf einer Gegen-Kupplungsanordnung. Ist eine derartige Gegen-Kupplungsanordnung ebenfalls mit einer entsprechenden Abdeckung 1' versehen, ist vorzugsweise die Stützstruktur 6 im ersten Endbereich 12 derart ausgebildet, mit einem entsprechenden Endbereich 12' an einer Gegen-Kupplungsanordnung 3'anzuliegen.

Die Figur 4 verdeutlicht dabei anhand einer perspektivischen Darstellung eine Kupplungsanordnung 3 in Kopplung mit einer Gegen-Kupplungsanordnung 3' mit jeweils ausgebildeter erfindungsgemäßer Abdeckung 1 bzw. 1'. Erkennbar sind die Stützstrukturen 6, 6', die an ihren ersten Endbereichen 12 und 12' aneinander anliegen, hier beispielhaft auf Stoß. Bei der Ausbildung gemäß Figur 4 sind die Flächenbereiche 17 und 17' an den Endbereichen 12 und 12' in Umfangsrichtung vorzugsweise umlaufend angeordnet und derart ausgebildet, dass diese im gekoppelten Zustand auf Stoß zueinander stehen.

Gemäß einer besonders vorteilhaften Ausgestaltung ist es vorgesehen, im Endbereich 12, 12' Dichtungseinrichtungen, insbesondere in Form von Abdichtbürsten vorzusehen, die im Zusammenwirken die stirnseitigen Endbereiche 12 und 12' gegeneinander abdichten und somit die miteinander gekoppelten Kupplungsköpfe 2 und 2' vollständig kapseln und somit auch im Kupplungsbereich 20 gegen Umwelteinflüsse abdichten.

Die in den Figuren 1 bis 4 wiedergegebene Ausführung verdeutlicht eine besonders vorteilhafte Ausgestaltung, bei welcher das haubenartige Bauteil zum einen am Kupplungskopf als auch an der Kupplungsstange 4 gelagert ist.

## Patentansprüche

1. Abdeckung (1) für einen Kupplungskopf (2) einer Kupplungsanordnung (3) eines schienengebundenen Fahrzeuges, insbesondere eines Kupplungskopfes (2) einer Mittelpufferkupplung, im getrennten oder gekuppelten Zustand von einem Kupplungskopf (2') einer Gegen-Kupplungsanordnung (3'), umfassend eine Haube zum wenigstens mittelbaren Umschließen des Außenumfanges (5) des Kupplungskopfes (2) über zumindest einen Teilbereich der Erstreckung des Kupplungskopfes (2) in Längsrichtung in Umfangsrichtung um eine Längsachse (L) der Kupplungsanordnung (3) betrachtet, wobei die Haube in Erstreckungsrichtung in Längsrichtung betrachtet in einem ersten Endbereich (12) eine Öffnung (14) zum Freigeben des Zuganges zur Stirnseite (10) des Kupplungskopfes (2) und in einem zweiten Endbereich (13) eine Öffnung (15) zum Durchführen von Teilen der Kupplungsanordnung (3) aufweist,
**dadurch gekennzeichnet,**
**dass** die Haube von einer starren Stützstruktur (6) gebildet wird, welche Einrichtungen (18, 22a, 22b,) zum ortsfesten Befestigen/Lagern an der Kupplungsanordnung (3) aufweist und die Abdeckung (1) im in Längsrichtung betrachtet ersten Endbereich der Stützstruktur (6) ein Abdeckelement (8) zum Freigeben oder Abdecken der Öffnung (12) zum Freigeben des Zuganges zur Stirnseite (10) des Kupplungskopfes (2) umfasst, welches lösbar mit der Stützstruktur (6) verbunden ist.

2. Abdeckung (1) nach Anspruch 1,
**dadurch gekennzeichnet,**
**dass** die Stützstruktur (6) eine selbsttragende Stützstruktur ist, insbesondere dass die starre Stützstruktur aus wenigstens zwei oder mehreren miteinander verbundenen Hüllwänden (9.1 bis 9.n) unter Ausbildung einer selbsttragenden Tragstruktur gebildet ist und die Einrichtungen zum Befestigen/Lagern am Kupplungskopf oder einem anderen Element der Kupplungsanordnung (2) an den Hüllwänden (9.1 bis 9.n) vorgesehen sind.

3. Abdeckung (1) nach Anspruch 1,
**dadurch gekennzeichnet,**
**dass** die Stützstruktur (6) einen Tragrahmen und an diesem befestigte Hüllwände (9.1 bis 9.n) umfasst und die Einrichtungen zum Befestigen/Lagern am Kupplungskopf (2) oder einem anderen Element der Kupplungsanordnung (3) am Tragrahmen vorgesehen sind.

4. Abdeckung (1) nach einem der Ansprüche 1 bis 3,
**dadurch gekennzeichnet,**
**dass** die Stützstruktur (6) den Kupplungskopf (1) in Umfangsrichtung vollständig umschließend unter Ausbildung eines Innenraumes zum Aufnehmen zumindest des Kupplungskopfes (2) ausgebildet ist und im zweiten Endbereich (13) ein eine Öffnung (15) zum Durchführen von Teilen der Kupplungsanordnung (3), insbesondere einer Kupplungsstange (4) aufweisendes weiteres Abdeckelement (16) umfasst.

5. Abdeckung (1) nach Anspruch 4,
**dadurch gekennzeichnet,**
**dass** das weitere Abdeckelement (16) entweder integral mit einer Hüllwand (9.1 bis 9.n) der Stützstruktur (6) ausgebildet ist oder mit einer Hüllwand (9.1 bis 9.n) oder einem Tragrahmen der Stützstruktur (6) verbunden ist.

6. Abdeckung (1) nach einem der Ansprüche 1 bis 5,
**dadurch gekennzeichnet,**
**dass** an der Stützstruktur (6) und/oder dem in Längsrichtung der Stützstruktur (6) betrachtet im ersten Endbereich (12) vorgesehenen Abdeckelement (6) zumindest eine Einrichtung (19) zum lösbaren Verbinden von Stützstruktur (6) und Abdeckelement (6) vorgesehen sind.

7. Abdeckung (1) nach Anspruch 6,
**dadurch gekennzeichnet,**
**dass** die einzelne Einrichtung (19) kraft- und/oder formschlüssige Verbindungselemente umfasst.

8. Abdeckung (1) nach einem der Ansprüche 1 bis 7,
**dadurch gekennzeichnet,**
**dass** die Stützstruktur (6) im ersten Endbereich (12) wenigstens einen oder mehrere Flächenbereiche aufweist, die wenigstens mittelbar mit komplementär dazu ausgebildeten Flächenbereichen an einer Abdeckung (1') einer Gegen-Kupplung (2') in Wirkverbindung bringbar sind.

9. Abdeckung (1) nach Anspruch 8,
**dadurch gekennzeichnet,**
**dass** die Flächenbereiche als Stoßflächen ausgebildet sind.

10. Abdeckung (1) nach Anspruch 8 oder 9,
**dadurch gekennzeichnet,**
**dass** an einem einzelnen Flächenbereich Funktionselemente, insbesondere in Form einer Dichteinrichtung oder einer Bürstenanordnung vorgesehen sind.

11. Kupplungsanordnung (3) für ein schienengebundenes Fahrzeug zur Kopplung mit der Kupplungsanordnung einer Gegen-Kupplung mit einer Abdeckung (1) gemäß einem der Ansprüche 1 bis 10.

12. Kupplungsanordnung (3) nach Anspruch 11,
**dadurch gekennzeichnet,**
**dass** die Abdeckung (1) über eine Dreipunktlagerung an der Kupplungsanordnung (3) ortsfest gelagert ist.

13. Kupplungsanordnung (3) nach Anspruch 12,
**dadurch gekennzeichnet,**
**dass** die Abdeckung (1) im zweiten Endbereich (13) der Stützstruktur (6) an der Kupplungsstange (4) gelagert ist und über zwei weitere Lager-/Befestigungsstellen am Kupplungskopf (2).

14. Kupplungsanordnung (3) nach einem der Ansprüche 11 bis 13,
**dadurch gekennzeichnet,**
**dass** die Abdeckung (1) derart ausgebildet ist, dass der Innenumfang der Stützstruktur (6) über Teilbereiche beabstandet zum Kupplungskopf (2) unter Ausbildung eines Aufnahmeraumes für weitere am Kupplungskopf (2) befestigte Funktionselemente (7) verlaufend ausgebildet ist.

15. Kupplungsanordnung (3) nach einem der Ansprüche 11 bis 14,
**dadurch gekennzeichnet,**
**dass** die Einrichtungen zum Befestigen und/oder Lagern der Abdeckung (1) von Bestandteilen von Einrichtungen zum Lagern und/oder Befestigen von Funktionskomponenten am Kupplungskopf gebildet werden.

## Claims

1. Covering (1) for a coupling head (2) of a coupling arrangement (3) of a rail-borne vehicle, in particular of a coupling head (2) of a central-buffer coupling, in the separated or coupled state of a coupling head (2') of a mating coupling arrangement (3'), comprising a shroud for at least indirectly enclosing the outer circumference (5) of the coupling head (2) over at least a subregion of the extent of the coupling head (2) in the longitudinal direction, as seen in the circumferential direction around a longitudinal axis (L) of the coupling arrangement (3), wherein, as seen along its longitudinal-direction extent, the shroud has, in a first end region (12), an opening (14) for freeing the access to the end side (10) of the coupling head (2) and, in a second end region (13), an opening (15) for the through-passage of parts of the coupling arrangement (3),
**characterized**
**in that** the shroud is formed by a rigid supporting structure (6), which has devices (18, 22a, 22b) for fixed-location fastening/mounting on the coupling arrangement (3), and in the first end region of the supporting structure (6), as seen in the longitudinal direction, the covering (1) comprises a covering element (8) for freeing or covering the opening (12) for freeing the access to the end side (10) of the coupling head (2), said covering element being connected in a releasable manner to the supporting structure (6).

2. Covering (1) according to Claim 1,
**characterized**
**in that** the supporting structure (6) is a self-supporting structure, in particular in that the rigid supporting structure is formed from at least two or more interconnected enveloping walls (9.1 to 9.n) which form a self-supporting carrying structure, and the devices for fastening/mounting on the coupling head or some other element of the coupling arrangement (2) are provided on the enveloping walls (9.1 to 9.n).

3. Covering (1) according to Claim 1,
**characterized**
**in that** the supporting structure (6) comprises a carrying frame and enveloping walls (9.1 to 9.n) fastened thereon, and the devices for fastening/mounting on the coupling head (2) or some other element of the coupling arrangement (3) are provided on the carrying frame.

4. Covering (1) according to one of Claims 1 to 3,
**characterized**
**in that** the supporting structure (6) is designed to enclose the coupling head (1) fully in the circumferential direction, an interior space for accommodating at least the coupling head (2) being formed in the process, and, in the second end region (13), comprises a further covering element (16), which has an opening (15) for the through-passage of parts of the coupling arrangement (3), in particular of a coupling rod (4).

5. Covering (1) according to Claim 4,
**characterized**
**in that** the further covering element (16) either is formed integrally with an enveloping wall (9.1 to 9.n) of the supporting structure (6) or is connected to an enveloping wall (9.1 to 9.n) or to a carrying frame of the supporting structure (6).

6. Covering (1) according to one of Claims 1 to 5,
**characterized**
**by** the provision, on the supporting structure (6) and/or the covering element (6) provided in the first end region (12), as seen in the longitudinal direction of the supporting structure (6), of at least one device (19) for connecting the supporting structure (6) and covering element (6) in a releasable manner.

7. Covering (1) according to Claim 6,
**characterized**
**in that** the individual device (19) comprises force-fitting and/or form-fitting connecting elements.

8. Covering (1) according to one of Claims 1 to 7,
**characterized**
**in that** the supporting structure (6), in the first end region (12), has at least one or more surface-area regions which can be brought into operative connection, at least indirectly, with complementary surface-area regions on a covering (1') of a mating coupling (2').

9. Covering (1) according to Claim 8,
**characterized**
**in that** the surface-area regions are designed in the form of abutment surfaces.

10. Covering (1) according to Claim 8 or 9,
**characterized**
**in that** functional elements, in particular in the form of a sealing device or of a brush arrangement, are provided on an individual surface-area region.

11. Coupling arrangement (3) for a rail-borne vehicle, for coupling to the coupling arrangement of a mating coupling having a covering (1) according to one of Claims 1 to 10.

12. Coupling arrangement (3) according to Claim 11,
**characterized**
**in that** the covering (1) is mounted at a fixed location of the coupling arrangement (3) via a three-point mounting system.

13. Coupling arrangement (3) according to Claim 12,
**characterized**
**in that** the covering (1), in the second end region (13) of the supporting structure (6), is mounted on the coupling rod (4) and on the coupling head (2) via two further mounting/fastening locations.

14. Coupling arrangement (3) according to one of Claims 11 to 13,
**characterized**
**in that** the covering (1) is designed such that the inner circumference of the supporting structure (6) is formed so that sub-regions thereof are spaced apart from the coupling head (2), an accommodating space for further functional elements (7) fastened on the coupling head (2) being formed in the process.

15. Coupling arrangement (3) according to one of Claims 11 to 14,
**characterized**
**in that** the devices for fastening and/or mounting the covering (1) are formed by constituent parts of devices for mounting and/or fastening functional components on the coupling head.

## Revendications

1. Recouvrement (1) pour une tête d'attelage (2) d'un agencement d'attelage (3) d'un véhicule ferroviaire, en particulier d'une tête d'attelage (2) d'un attelage à tampon central, à l'état séparé d'une, ou accouplé à une, tête d'attelage (2') d'un agencement d'attelage opposé (3'), comprenant en capot destiné à envelopper au moins indirectement la périphérie extérieure (5) de la tête d'attelage (2) sur au moins une région partielle de l'étendue de la tête d'attelage (2), vu dans la direction longitudinale dans la direction périphérique autour d'un axe longitudinal (L) de l'agencement d'attelage (3), le capot, vu dans la direction d'étendue dans la direction longitudinale, présentant dans une première région d'extrémité (12), une ouverture (14) pour libérer l'accès au côté frontal (10) de la tête d'attelage (2) et dans une deuxième région d'extrémité (13), une ouverture (15) pour le passage de pièces de l'agencement d'attelage (3),
**caractérisé en ce que**
le capot est formé par une structure de support rigide (6) qui présente des dispositifs (18, 22a, 22b) pour la fixation/le support fixe sur l'agencement d'attelage (3) et le recouvrement (1), comprend, dans la première région d'extrémité de la structure de support (6), vu dans la direction longitudinale, un élément de recouvrement (8) pour libérer ou recouvrir l'ouverture (12) pour libérer l'accès au côté frontal (10) de la tête d'attelage (2), lequel est relié de manière détachable à la structure de support (6).

2. Recouvrement (1) selon la revendication 1,
**caractérisé en ce que**
la structure de support (6) est une structure de support autoportante, en particulier **en ce que** la structure de support rigide est formée d'au moins deux ou plusieurs parois d'enveloppe (9.1 à 9.n) connectées les unes aux autres en réalisant une structure porteuse autoportante et les dispositifs pour la fixation/le support sur la tête d'attelage ou un autre élément de l'agencement d'attelage (2) sont prévus au niveau des parois d'enveloppe (9.1 à 9.n).

3. Recouvrement (1) selon la revendication 1,
**caractérisé en ce que**
la structure de support (6) comprend un cadre porteur et des parois d'enveloppe (9.1 à 9.n) fixées à celui-ci et les dispositifs pour la fixation/le support sur la tête d'attelage (2) ou un autre élément de l'agencement d'attelage (3) sont prévus au niveau du cadre porteur.

4. Recouvrement (1) selon l'une quelconque des revendications 1 à 3,
**caractérisé en ce que**
la structure de support (6), entourant complètement la tête d'attelage (1) dans la direction périphérique, est réalisée en constituant un espace interne pour recevoir au moins la tête d'attelage (2) et comprend, dans la deuxième région d'extrémité (13), un élément de recouvrement supplémentaire (16) présentant une ouverture (15) pour le passage de pièces de l'agencement d'attelage (3), en particulier d'une barre d'attelage (4).

5. Recouvrement (1) selon la revendication 4,
**caractérisé en ce que**
l'élément de recouvrement supplémentaire (16) est réalisé soit intégralement avec une paroi d'enveloppe (9.1 à 9.n) de la structure de support (6) ou est relié à une paroi d'enveloppe (9.1 à 9.n) ou à un cadre porteur de la structure de support (6) .

6. Recouvrement (1) selon l'une quelconque des revendications 1 à 5,
**caractérisé en ce que**
sur la structure de support (6) et/ou sur l'élément de recouvrement (6) prévu dans la première région d'extrémité (12), vu dans la direction longitudinale de la structure de support (6), est prévu au moins un dispositif (19) pour la liaison amovible de la structure de support (6) et de l'élément de recouvrement (6).

7. Recouvrement (1) selon la revendication 6,
**caractérisé en ce que**
le dispositif unique (19) comprend des éléments de liaison par engagement par force et/ou par correspondance de formes.

8. Recouvrement (1) selon l'une quelconque des revendications 1 à 7,
**caractérisé en ce que**
la structure de support (6) présente, dans la première région d'extrémité (12), au moins une ou plusieurs régions de surface qui peuvent être amenées au moins indirectement en liaison fonctionnelle avec des régions de surface réalisées de manière complémentaire à celles-ci au niveau d'un recouvrement (1') d'un attelage opposé (2').

9. Recouvrement (1) selon la revendication 8,
**caractérisé en ce que**
les régions de surface sont réalisées sous forme de surfaces de butée.

10. Recouvrement (1) selon la revendication 8 ou 9,
**caractérisé en ce que**
des éléments fonctionnels, en particulier sous la forme d'un dispositif d'étanchéité ou d'un agencement de brosses, sont prévus au niveau d'une région de surface unique.

11. Agencement d'attelage (3) pour un véhicule ferroviaire, destiné à l'accouplement avec l'agencement d'attelage d'un attelage opposé avec un recouvrement (1) selon l'une quelconque des revendications 1 à 10.

12. Agencement d'attelage (3) selon la revendication 11,
**caractérisé en ce que**
le recouvrement (1) est supporté fixement sur l'agencement d'attelage (3) par le biais d'un support sur palier à trois points.

13. Agencement d'attelage (3) selon la revendication 12,
**caractérisé en ce que**
le recouvrement (1) est supporté dans la deuxième région d'extrémité (13) de la structure de support (6) sur la barre d'attelage (4) et par le biais de deux autres points de support/fixation sur la tête d'attelage (2).

14. Agencement d'attelage (3) selon l'une quelconque des revendications 11 à 13,
**caractérisé en ce que**
le recouvrement (1) est réalisé de telle sorte que la périphérie intérieure de la structure de support (6) soit réalisée de manière à s'étendre sur des régions partielles à distance de la tête d'attelage (2) en formant un espace de réception pour des éléments fonctionnels supplémentaires (7) fixés à la tête d'attelage (2).

15. Agencement d'attelage (3) selon l'une quelconque des revendications 11 à 14,
**caractérisé en ce que**
les dispositifs de fixation et/ou de support du recouvrement (1) sont formés par des constituants de dispositifs pour le support et/ou la fixation de composants fonctionnels sur la tête d'attelage.
